# EUROPÄISCHE PATENTSCHRIFT

(11) **EP 0 865 106 B1**
(45) Veröffentlichungstag und Bekanntmachung des Hinweises auf die Patenterteilung: **20.07.2005**
(21) Anmeldenummer: 98104217.9
(22) Anmeldetag: 10.03.1998
(51) Int. Cl.: H01R 13/514, H01R 27/02, H01R 13/436

(54) **Kombinationsstecker**
Combination of electrical connectors
Arrangement de connecteurs électriques

(43) Veröffentlichungstag der Anmeldung: 16.09.1998
(73) Patentinhaber: Valeo Schalter und Sensoren GmbH, 74321 Bietigheim-Bissingen (DE)
(72) Erfinder: Spazierer, Hubert, 74321 Bietigheim-Bissingen (DE)
(74) Vertreter: Dreiss, Fuhlendorf, Steimle & Becker

(56) Entgegenhaltungen:
- EP-A- 0 749 180
- WO-A-96/14016
- US-A- 3 467 942
- US-A- 4 431 249
- CADY E.: 'Multimedia Impacts Cabling', 8416 Interconnection Technology, 10, (1994) Februar, No.2, Libertyville, Ill, USA, Seite 10-14

## Beschreibung

Die Erfindung betrifft einen Steckverbinder zum Verbinden elektrischer Schaltungen oder zum Anschluß elektrischer Schaltungen an zugehörige elektrische Spannungen. Derartige Stecker besitzen regelmäßig ein Kunststoffgehäuse, in dem Metallkontakte angeordnet sind. Metallkontakte können als Steckhülsen oder als Steckerstifte ausgestaltet sein. Für eine Steckverbindung, bei der zwei Steckverbinder ineinandergesteckt werden (nachfolgend vielfach kurz Stecker genannt), ist dabei regelmäßig der eine Stecker mit Steckerstiften versehen, während der zugehörige zweite Stecker Steckhülsen aufweist.

Es ist bereits bekannt, in einem Steckverbinder Steckelemente also Steckhülsen oder Steckstifte unterschiedlicher Größe anzuordnen.

Derartige Steckverbindungen werden im wachsenden Maße in Kraftfahrzeugen benötigt. Dabei werden bei der Montage des Fahrzeugs die Stecker miteinander verbunden, d.h. an Leitungen befindliche bewegliche Steckteile auf ortsfeste, in der Regel an elektrischen Geräten angebrachte Stecker aufgesetzt. Das sichere Einstecken viele Steckelemente aufweisender Stecker kann infolge der oft schwierigen Zugänglichkeit der Steckverbindung und deren ungenügender Ausleuchtung vielfach nicht mit der notwendigen Geschwindigkeit durchgeführt werden. Es besteht daher ein Bedarf, möglichst viele Steckelemente gleichzeitig zu verbinden. Dabei muß auch beachtet werden, daß die anzuschließenden elektrischen Geräte oft unterschiedliche Steckelemente haben. So kann beispielsweise das eine elektrische Gerät als Steckelemente Steckhülsen aufweisen, während das andere elektrische Gerät Steckstifte besitzt. In diesen Fällen war es bisher immer notwendig, zwei unterschiedliche Stecker auch dann aufzustecken, wenn die elektrischen Geräte unmittelbar benachbart angeordnet waren.

Aus der US 3,467,942 ist ein Stecker bekannt, der unterschiedliche Steckelemente, nämlich Steckstifte und Steckhülsen, in einem Stecker vereint. Die Steckelemente sind im Gehäuse des Steckers verklemmt bzw. verrastet.

Die EP 0 749 180 A2 offenbart ein Steckergehäuse, in dem vier gleichartige Steckelemente angeordnet sind, welche durch einen einzigen Verrieglungsschieber zusätzlich im Gehäuse verriegelt werden.

Aufgabe der Erfindung ist es, mehrere elektrische Geräte mit unterschiedlichen Steckertypen mittels einer einzigen Montagebewegung elektrisch anzuschließen und dabei einen sicheren Halt der Kontaktelemente zu gewährleisten.

Die Erfindung wird durch die sich aus dem Anspruch 1 ergebende Merkmalskombination gelöst.

Die Erfindung besteht im Kern also darin, von dem Prinzip abzugehen, innerhalb eines Steckers immer nur Steckelemente einer einzigen Gattung zu verwenden. Vielmehr sind in dem erfindungsgemäßen Stecker Steckelemente unterschiedlicher Gattung vorgesehen, nämlich Steckhülsen und Steckstifte.

Um bei dem erfindungsgemäßen Verbundstecker auch die Möglichkeit zu haben, Ströme unterschiedlicher Größe an ortsfeste Geräte anzuschließen, werden innerhalb eines Steckers sowohl große als auch kleine Steckhülsen und soweit nötig auch Steckstifte unterschiedlicher Größe angeordnet. Die zusätzliche Sicherungen werden nach dem Einrasten der Steckelemente in dem Gehäuse eingesetzt und sind an den jeweiligen Kontaktelementtyp angepasst.

Damit der so geschaffene Stecker mit einem einzigen Handgriff auf die zugeordneten Stecker der anzuschließenden elektrischen Geräte auf einmal aufgesteckt werden kann, empfiehlt sich in Weiterbildung der Erfindung die Merkmalskombination nach Anspruch 2. Es ist hierdurch also möglich, mit einer einzigen Steckbewegung sowohl ortsfeste Steckstifte als auch ortsfeste Steckhülsen mit den zugeordneten Steckelementen eines beweglichen Steckers zu verbinden.

Um den für diesen Kombinationsstecker benötigten Raum möglichst klein zu halten, empfiehlt sich in Weiterbildung der Erfindung die Merkmalskombination nach Anspruch 3. Es werden also in bestimmten Bezirken des Kombinationssteckers immer Steckelemente der gleichen Gattung angeordnet.

Ein Ausführungsbeispiel der Erfindung wird nachfolgend anhand der Zeichnung erläutert. Dabei zeigt
Fig. 1 den erfindungsgemäßen Stecker in Draufsicht aus Richtung der Leitungszuführungen
Fig. 2 den Stecker nach Fig. 1 in Vorderansicht,
Fig. 3 den Stecker nach Fig. 1 in Seitenansicht und
Fig. 4 den Stecker nach Fig. 1 von unten gesehen, also aus der Richtung des komplementären Steckers.

Fig. 1 zeigt einen ersten Steckerbereich 1, in den aus der Richtung des Betrachters hülsenförmige Steckelemente eingesetzt sind und einen Steckbereich 2, in den aus der gleichen Richtung kommend Steckstifte eingesetzt sind. Die Steckstifte werden durch einen mittels eines Filmscharniers 3 angegossenen Riegels 4 verriegelt, während die Verriegelung der Steckhülsen mittels einer Spange 5 geschieht, welche Vorsprünge der Steckhülsen in ihrem eingesetzten Zustand hintergreift.

In Fig. 2 sind die Enden 6 der Steckstifte zu erkennen, während Fig. 4 Öffnungen zeigt, hinter denen hülsenförmige Steckelemente eingesetzt sind.

## Patentansprüche

1. Steckverbinder mit einem isolierten Kunststoffgehäuse (10) und mit Kontaktelementen (6,11), die mit komplementären Kontaktelementen eines zugeordneten zweiten Steckverbinders zusammensteckbar sind, wobei ein Teil der Kontaktelemente (6,7) durch Steckhülsen (11) und die übrigen Kontaktelemente durch Steckstifte (6) gebildet sind, **dadurch gekennzeichnet**,
a. **dass** die Steckstifte (6) und/oder die Steckhülsen (11) zueinander unterschiedliche Abmessungen haben, und
b. **dass** für die Steckhülsen (11) und die Steckstifte (6) Verriegelungsmittel (5,4) zur sicheren Verankerung im Gehäuse (10) vorgesehen sind, wobei die Steckstifte (6) durch einen Riegel (4) verriegelt werden, während die Verriegelung der Steckhülsen (11) mittels einer U-förmigen Spange (5) geschieht, welche Vorsprünge der Steckhülsen (11) in ihrem eingesetzten Zustand hintergreift.

2. Steckverbinder nach Anspruch 1, **dadurch gekennzeichnet, dass** sowohl für die Steckhülsen (11) als auch die Steckstifte (6) die gleiche Steckrichtung vorgesehen ist.

3. Steckverbinder nach Anspruch 1 oder 2, **dadurch gekennzeichnet, dass** die Steckhülsen (11) und/oder die Steckstifte (6) in abgegrenzten Bereichen (1,2) des Verbindergehäuses (10) einander benachbart angeordnet sind.

## Claims

1. Connector comprising an insulated plastic housing (10) and comprising contact elements (6, 11) which can be connected to complementary contact elements of a coordinated second connector, a part of the contact elements (6, 7) being formed by receptacles (11) and the remaining contact elements by pins (6), **characterized in**
a. **that** the pins (6) and/or the receptacles (11) have dimensions differing from one another and
b. **that** locking means (5, 4) for secure anchoring in the housing (10) are provided for the receptacles (11) and the pins (6), the pins (6) being locked by a bolt (4) while the locking of the receptacles (11) is effected by means of a U-shaped clasp (5) which grips behind projections of the receptacles (11) in their inserted state.

2. Connector according to Claim 1, **characterized in that** the same connecting direction is provided both for the receptacles (11) and for the pins (6).

3. Connector according to Claim 1 or 2, **characterized in that** the receptacles (11) and/or the pins (6) are arranged adjacent to one another in delimited regions (1, 2) of the connector housing (10).

## Revendications

1. Connecteur comprenant un boîtier plastique (10) isolé et des éléments de contact (6, 11), qui peuvent être emboîtés ensemble avec des éléments de contact complémentaires d'un second connecteur attribué, une partie des éléments de contact (6, 7) étant formée par des prises femelles (11) et les autres éléments de contact par des prises mâles (6), **caractérisé**
a) **en ce que** les prises mâles (6) et/ou les prises femelles (11) ont des dimensions différentes les unes par rapport aux autres et
b) **en ce que**, pour les prises femelles (11) et les prises mâles (6), il est prévu des moyens de verrouillage (5, 4) pour l'ancrage en toute sécurité dans le boîtier (10), les prises mâles (6) étant verrouillées par un verrou (4), alors que le verrouillage des prises femelles (11) s'effectue au moyen d'une pince (5) en forme de U, qui saisit par l'arrière des parties saillantes des prises femelles (11) dans leur état inséré.

2. Connecteur selon la revendication 1, **caractérisé en ce que** le même sens d'emboîtement est prévu aussi bien pour les prises femelles (11) que pour les prises mâles (6).

3. Connecteur selon la revendication 1 ou 2, **caractérisé en ce que** les prises femelles (11) et/ les prises mâles (6) sont disposées à proximité les unes des autres dans des zones (1, 2) délimitées du boîtier de connecteur (10).
